# FASCICULE DE BREVET EUROPEEN

(11) **EP 0 115 364 B1**
(45) Date de publication et mention de la délivrance du brevet: **26.02.1986**
(21) Numéro de dépôt: 84200076.2
(22) Date de dépôt: 23.01.1984
(51) Int. Cl.: A44C 5/24

(54) **Fermoir de bracelet à boucle déployante**
Faltverschluss für Armbänder
Bracelet fastener with extending buckle

(30) Priorité: 28.01.1983 CH 483/83
(43) Date de publication de la demande: 08.08.1984
(73) Titulaire: JEAN LASSALE S.A., CH-1227 Genève (CH)
(72) Inventeur: Hysek, Jörg-Manfred, CH-1260 Nyon (CH)
(74) Mandataire: Meylan, Robert Maurice

## Description

La présente invention a pour objet un fermoir de bracelet à boucle déployante comprenant une partie centrale aux extrémités de laquelle sont articulés deux bras aux autres extrémités desquels sont attachés les brins du bracelet, ces bras venant se rabattre et se fixer sur la partie centrale en position fermée du fermoir, dans lequel la partie centrale est constituée de deux pièces susceptibles d'être déplacées longitudinalement l'une dans l'autre, des moyens de fixation étant prévus pour fixer ensemble les deux pièces dans la position relative désirée.

Un fermoir à boucle déployante, à deux bras articules, est décrit dans le brevet CH-A-596.793. Dans ce fermoir, les deux bras articulés viennent se fixer à cran par leurs extrémités à une pièce prévue au centre de la partie centrale. Une autre exécution similaire est décrite dans le brevet CH-A-471,556. Les fermoirs de ce type ont pour avantage d'etre bien centrés sur le bracelet donnant au bracelet, notamment aux bracelets de montres, un aspect harmonieux et équilibré. Ces fermoirs ont toutefois pour inconvénient de ne pas être réglables, car les extrémités des deux bras articulées doivent se rejoindre au milieu de la partie centrale, d'une part pour leur fixation et d'autre part pour des raisons d'esthétique, notamment pour cacher la partie centrale du fermoir.

On connait d'autre part du document FR-A-2.184.440 un fermoir à boucle déployante à bras articulé unique, dans lequel la partie inférieure est constituée de deux pieces susceptibles d'etre déplacées et fixées longitudinalement l'une par rapport à l'autre pour modifier la longueur du bracelet. Le bras articulé porte à son extrémité une plaquette destinée à masquer le raccord des extrémités du bracelet au fermoir dans toutes les positions fermées du fermoir. Cette plaquette n'est pas centrée sur le fermoir et sa position varie selon la longueur du fermoir. Elle ne présente en outre aucun moyen de fixation sur la partie inférieure du fermoir,

Le document DE-U-7.117.128 décrit enfin un fermoir à boucle déployante muni de deux bras articulés, dans lequel ces bras sont articulés sur des plaquettes coulissant sur la partie centrale, de manière à permettre un allongement du fermoir en position ouverte. La longueur de ce fermoir en position fermée n'est toutefois pas reglable, les deux bras venant se fixer dans une position unique et précise entre deux joues de ¦a partie centrale.

L'invention a pour but de réaliser un fermoir du type susmentionné, à deux bras articulés, symétriques, présentant des possibilités de réglage de sa longueur pour son adaptation au poignet du porteur.

A cet effet, le fermoir de bracelet selon l'invention est caractérisé par le fait qu'au moins l'un des bras articulés présente des joues latérales par lesquelles ce bras vient se fixer à cran sur les cotés de la pièce la plus large de la partie centrale en position fermée, une plaquette de couverture étant prévue à l'extrémité attachée au bracelet de l'un des bras articulés pour couvrir les extrémités des bras attachées au bracelet et, le cas échéant, l'espace séparant ces extrémites, en position fermée.

La fixation latérale des bras articulés sui la partie centrale permet de les fixer en un point quelconque de la pièce la plus large de la partie centrale. L'utilisation d'une plaquette de couverture résout le problème de l'espace se formant entre les extrémités des bras articulés, Cette plaquette de couverture peut en outre porter divers décors, par exemple celui d'une boucle, ce qui permet de donner les aspects les plus divers au fermoir.

Le dessin annexé représente, à titre d'exemple, deux formes d'exécution du fermoir selon l'invention,
La figure 1 est une vue en plan du fermoir en position fermée d'une première forme d'exécution
La figure 2 est une vue de profil du même fermoir en position à moitié ouverte.
La figure 3 représente le même fermoir en position ouverte, vu de dessous, selon la direction A, figure 2,
La figure 4 représente une vue en plan, fermée, d'un fermoir selon une seconde forme d'exécution.
La figure 5 est une vue de profil du même fermoir en position partiellement ouverte.
La figure 6 représente le même fermoir en position complètement ouverte, selon la direction 8, figure 5.

Conformément aux fermoirs de ce type, le fermoir représenté comprend une partie centrale arquée 1 à chacune des extrémités 2 et 3 de laquelle sont articulés deux bras 4 et 5 qui viennent se rabattre sur la partie centrale 1. Aux extrémités 6 et 7 des bras 4 et 5 sont fixées respectivement les extrémités des brins 8 et 8a d'un bracelet, par exemple un biacelet en cuir.

La partie centrale 1 est constituée d'une plaquette 9 présentant un profil en U entre les ailes 9a et 9b de laquelle est engagée une plaquette 10 présentant la meme courbure que la plaquette 9 et munie de trois rangées 11,12 et 19 de trous taraudés dans lesquels viennent se visser trois vis 14,15, et 16 noyées dans la plaquette 9 et retenues par cette leur tête dans cette plaquette. Il est prévu trois vis pour assurer une bonne rigidité de la fixation, mais en principe une seule vis suffirait. Il est ainsi possible d'adapter la longueur du bracelet au poignet du porteur en vissant les vis 14, 15 et 16 dans les trous appropriés des rangées 11,12 et 13, ceci sans rompre la symétrie du bracelet, c'est-à-dire la position centrée du fermoir sur le bracelet.

La fixation des deux bras 4 et 5 sur la partie centrale 1 en position fermée est assurée par clipsage, par deux paires de joues 17 et 18, respectivement 19 et 20 qui viennent pincer élastiquement les ailes 9a et 9b de la piece 9.

Contrairement aux fermoirs à boucle deployante connus, non reglables, dans lesquels les deux extrémités des bras articulées se rejoignent au centre du feimoir, dans la présente exécution les extrémités de ces bras sont à une distance variable en fonction de la position relative des pièces 9 et 10. Le probléme posé par cette distance variable a été résolu au moyen d'une plaque de couverture 21 munie de deux joues 22 et 23 qui viennent se fixer à cran, par un léger crantage, sui les extrémités de l'axe 7 de la fixation du brin de bracelet 8 au fermoir, assurant ainsi une retenue supplémentaire et une bonne application de la plaque de couverture 21 sur le bracelet. La plaque 21 se prete particuliérement bien à recevoir une décoration, en particulier un élément présentant le même aspect que le bracelet et donnant à la plaque 21 l'aspect d'une boucle légére. Le bracelet peut être fixé au fermoir par tout moyen connu tel que axe à vis, barrêtte a ressort, etc.

Les deux articulations du fermoir sont à gond.

Pour ouvrir le fermoir il suffit de soulever la plaque de couverture 21 et de tirer ensuite sur le bras 5.

Selon une variante non représentée, le positionnement relatif des parties 9 et 10 du fermoir n'est pas réalisé au moyen de vis, mais au moyen de crans menages d'une part à l'intérieur des ailes 9a et 9b et d'autre part sur les côtés de la plaquette 10. Le déplacement d'un cran à l'autre se fait à force, une élasticité supplémentaire pouvant être donnée à la partie 10 par une fente longitudinale d'élasticité. Une autre solution consisterait à prévoir des crans uniquement dans les ailes 9a et 9b et à monter un petit excentrique rotatif dans la partie 10, cet excentrique étant muni de dents qui viennent s'engager dans les crans de la paitie 9. Cette partie 9 pourrait être de forme tubulaire ou tubulaire fendue, les ailes 9a et 9b présentant un coude perpendiculaire dirigé vers l'intéiieur du fermoir.

Une seconde forme d exécution est représentée aux figures 4 à 6. Les éléments repris sans modification de la première forme d'exécution sont désignés par les mêmes références.

Dans cette forme d'exécution la partie centrale est constituée d'une première partie 24 présentant deux bras rectangulaires paralléles 25 et 26, légérement incurvés selon la courbure du bracelet, et dont les côtés intérieurs, regard l'une de l'autre, sont conformés en glissiére 27 à 28, le fond de ces glissiéies étant muni de dents ou de crans de profil triangulaire. L'autre partie 29 présente un seul bias central 30 muni de chaque côté d'une denture 31, respectivement 92, aux dents de profil triangulaire. Cette partie 90 est engagée dans les glissiéres 27 et 28, de telle sorte que les dents des denturés 31 et 32 sont engagées dans les dents ou crans de ces glissiéres. Les dents des dentures 91 et 92 peuvent toutefois passer par dessus les dents des glissiéres 27 et 28 en ecartant elastiquement les bras 25 et 26, lorsqu'on exerce une traction ou une poussée suffisante sur la partie 29, en retenant la partie 24. Le bias 5, muni de ses joues 19 et 20, est articulé à la partie 24, tandis qu'un bras 39 est articulé d'une part à la partie 29 et d'autre pait à la plaque de couverture 21. Ce bias 99 présente deux nervures centrales longitudinales 94 et 35, dont les extrémités présentent un petit talon, dirigé vers l'extérieur. De son côté la partie 29 piésente une découpe centrale longitudinale 36 dont la largeur est légérement inférieure à la largeui totale maximale de l'ensemble des deux nervures 34 et 35.

Lorsqu'on ferme le fermoir on rabat tout d'abord le bras 5 sur la partie 24. Les joues 19 et 20 ont alors non seulement pour fonction de fixer à cran le bras 5 sur la partie 24, mais d'empecher l'écartement des bras 25 et 26, c'est-à-dire d empêcher un déplacement du bras 90 relativement aux bras 25 et 26. On rabat ensuite le bras 99 sur la partie 29. Les nervures 94 et 95 viennent s'engager à force, en fléchissant légérement, dans la découpe 36 pour s'y fixer à cran. Quant à la plaque de couverture 21 elle vient à nouveau se fixer par ses joues 22 et 23 sur l'axe d'articulation 7.

## Revendications

1. Fermoir de bracelet à boucle déployante comprenant une partie centrale (1) aux extrémités de laquelle sont articulés deux bras (4,5; 33) aux autres extremités desquels sont attachés les brins (8,8a) du bracelet, ces bras (4,5;33) venant se rabattre et se fixer sur la partie centrale en position fermée du fermoir, dans lequel la partie centrale (1) est constituée de deux pièces (9,10;24,29) susceptibles d'être déplacées longitudinalement l'une dans l'autre, des moyens de fixation (14,15;31,32,27,28) étant prévus pour fixer ensemble les deux pièces dans la position relative désirée, caractérisé par le fait qu'au moins l'un des bras articulés (5) présente des joues latérales (19,20) par lesquelles ce bras vient se fixer à cran sur les côtés de la pièce la plus large (9;24) de la partie centrale en position fermée, une plaquette de couverture (21) étant prévue à l'extrémité attachée au bracelet de l'un des bras articulés (4;33) pour couvrir les extrémités des bras attachées au bracelet et, le cas échéant, l'espace separant ces extrémités, en position fermée.

2. Fermoir selon la revendication 1, caractérisé par le fait que les deux bras sont munis de joues latérales (17,18,19,20) venant se fixer sur les côtés de la pièce la plus large (9).

3. Fermoir selon la revendication 2, caractérisé par le fait que la partie centrale est constituée d'une première pièce profilée en U (9) formant glissiére pour une seconde pièce (10) en forme de languette, les moyens de réglage et de fixation étant constitués par au moins une rangée de trous taraudés prévus dans l'une des pièces et au moins une vis portée et retenue par l'autre pièce.

4. Fermoir selon la revendication 1, caractérisé par le fait que l'une des parties (24) constituant ladite partie centrale présente deux bras paralléles (25,26) dont les côtés en regard l'un de l'autre présente une glissiére crantée (27,28), que l'autre partie (29) est engagée entre lesdits bras, dans lesdites glissiéres crantées, et présente, de chaque côté, une denture (31,32) s'engageant dans les crans des gtissiéres, et qu'elle présente une découpe centrale longitudinale (36), et par le fait que le bras (39) solidaire de cette autre partie (29) présente deux nervures longitudinales (94,35) venant se fixer à cran sur la partie intérieure, en traversant ladite découpe longitudinale (96), et que l'autre bras articulé (5) est muni de joues latérales (19,20) venant se fixer à cran sur lesdits bras (25,26) en maintenant ceux-ci serrés sur l'autre partie.

5. Fermoir selon l'une des revendications 1 à 4, caractérisé par le fait que la plaquette de couverture (21) présente deux joues latérales (22,29) venant se fixer à cran sur les extrémités de l'articulation (7) du bracelet à l'extrémité de l'autre bras.

## Patentansprüche

1. Faltverschluss für Armbänder mit einem Mittelteil (1), an dessen Enden zwei Arme (4, 5; 33) angelenkt sind, an deren anderen Enden die Teile des Armbandes (8, 8a) festgemacht sind, wobei diese Arme (4, 5; 33) in der geschlossenen Stellung des Verschlusses auf den Mittelteil -drückbar und dort befestigbar sind, wobei ferner der Mittelteil (1) aus zwei Stücken (9, 10; 24, 29) besteht, die längs gegeneinander verschiebbar sind, und wobei Befestigungseinrichtungen (14, 15; 31, 32, 27,'28) vorgesehen sind, um die beiden Stücke in der gewünschten Stellung zueinander zusammenzuhalten, dadurch gekennzeichnet, dass wenigstens einer der angelenkten Arme (5) seitliche Stege (19, 20) aufweist, womit dieser Arm in geschlossener Stellung an den Seiten des breiteren Stückes (9; 24) des Mittelteiles festrastet, und dass eine Deckblatte (21) an dem an dem Armband befestigten Ende eines der angelenkten Arme (4; 33) vorgesehen ist, um in geschlossener Stellung die an dem Armband befestigten Enden der Arme und gegebenenfalls den diese Enden trennenden Zwischenraum abzudecken.

2. Faltverschluss nach Anspruch 1, dadurch gekennzeichnet, dass die beiden Arme mit seitlichen Stegen (17, 18, 19, 28) versehen sind, die an den Seiten des breiteren Stückes (9) festrasten.

3. Faltverschluss nach Anspruch 2, dadurch gekennzeichnet, dass der Mittelteil aus einem ersten, U-förmig profilierten Stück besteht, welches eine Gleiführung für ein zweites Stück (10) in Form einer Schiene bildet, wobei die Verstell- und Befestigungseinrichtungen aus wenigstens einer Reihe von Gewindebohrungen in einem der Stücke und wenigstens einer Schraube an dem anderen Stück bestehen.

4. Faltverschluss nach Anspruch 1, dadurch gekennzeichnet, dass eines der Stücke (24) dieses Mittelteiles zwei parallele Arme (25, 26) aufweist, deren einander gegenüberliegende Seiten eine eingekerbte Gleitführung (27, 28) aufweisen, während das andere Stück (29) zwischen diesen Armen in diese eingekerbten Gleitführungen eingreift und auf jeder Seite eine Zahnung (31, 32) aufweist, die in die Kerben der Gleitführung eingreifen, sowie eine mittlere Längsausnehmung (36) aufweist, und dass der an diesem anderen Stück (29) sitzende Arm (33) zwei Längsrippen (34, 35) aufweist, die durch diese Längsausnehmung (36) hindurchgehen und an dem inneren Stück festrasten, während der andere angelenkte Arm (5) mit seitlichen Stegen (19, 20) versehen ist, welche an diesen Armen (25, 26) festrasten und diese fest auf dem anderen Stück hatten.

5. Faltverschluss nach einem der Ansprüche 1 bis 4, dadurch gekennzeichnet, dass die Deckplatte (21) zwei seitliche Stege (22, 23) aufweist, die an den Enden des Armbandgelenkes (7) am Ende des anderen Armes festrasten.

## Claims

1. A wristlet clasp with unfolding buckle comprising a central portion (1) having hingedly connected at its ends two opposite arms (4,5;33) having the wristlet sections (8,8a) attached thereto by their ends, said arms (4,5;33) being adapted to be folded on and fastened to the central portion in the closed clasp condition, wherein said central portion (1) consists of two members (9,10;24,29) adapted to move longitudinally in each other, fastening means (14,15;31,32,27,28) being provided for securing the two members together in the desired relative position, characterized by the fact that at least one of the hinged arms comprises side webs (19,20) whereby said one arm is adapted snappily to engage notches formed on the side of the widest member (9;24) of said central portion in the closed clasp condition, a cover plate (21) being provided at the end attached to the wristlet of one of said hinged arms (4;33) for covering the ends of said arms which are attached to said wristlet and,if necessary, the gap possibly left between said ends in said closed clasp condition.

2. The clasp according to claim 1, characterized by the act that said pair of arms are provided with side webs (17,18,19,20) adapted to be fixed to the sides of said widest member (9).

3. The clasp according to claim 2, characterized by the fact that said central portion consists of a first U-sectioned element (9) constituting a slideway for a second tongue-like element (10), the adjustment and fastening means consisting of at least one row of tapper holes formed in one of said elements and at least one screw carried and retained by the other of said elements.

4. The clasp according to claim 1, characterized by the fact that one of said elements (24) constituting said central portion comprises two parallel arms (25,26) of which the sides facing each other are formed with notched slideways (27,28), the other element (29) being engaged between said arms in said notched slideways, and comprises on either side teeth means (31,32) engageable into the notches of said slideways, said other element of said central portion further comprising a longitudinal central cut (36), said arm (33) rigid with said other element (29) comprising two longitudinal ribs (34,35) adapted snappily to engage the central portion through said longitudinal cut (36), said other hinged arm (5) being provided with lateral webs (19,20) adapted snappily to engage said arms (25,26) so as to cause said other element to be nipped by said webs.

5. The clasp according to any one of the claims 1 to 4, characterized by the fact that said cover plate (21) comprises two lateral webs (22,23) adapted snappily to engage the ends of the pivot pin of the hinge (7) connecting the wristlet to the end of the other arm.
